# EUROPÄISCHE PATENTSCHRIFT

(11) **EP 2 845 783 B1**
(45) Veröffentlichungstag und Bekanntmachung des Hinweises auf die Patenterteilung: **26.06.2019**
(21) Anmeldenummer: 14002462.1
(22) Anmeldetag: 16.07.2014
(51) Int. Cl.: B61D 17/22

(54) **Übergang zwischen zwei durch eine gelenkige Verbindung miteinander verbundene Fahrzeuge, z. B. den Waggons eines Schienenfahrzeugs**
Transition between two vehicles with an articulated connection,e.g. the carriages of a rail vehicle
Passage entre deux véhicules reliés ensemble par une liaison articulée, par exemple des wagons d'un véhicule sur rail

(30) Priorität: 06.09.2013 EP 13004369; 28.02.2014 DE 202014001951 U
(43) Veröffentlichungstag der Anmeldung: 11.03.2015
(73) Patentinhaber: Hübner GmbH & Co. KG, 34123 Kassel (DE)
(72) Erfinder: Förster, Helge, 34131 Kassel (DE)
(74) Vertreter: Patentanwälte Walther Hinz Bayer PartGmbB

(56) Entgegenhaltungen:
- EP-A1- 0 625 459
- EP-A1- 2 394 880
- EP-A1- 2 669 134
- DE-A1-102007 004 516
- JP-A- 2004 042 715

## Beschreibung

Die Erfindung betrifft einen Übergang zwischen zwei durch eine gelenkige Verbindung miteinander verbundene Fahrzeuge, z. B. den Waggons eines Schienenfahrzeugs nach dem Oberbegriff des Anspruchs 1.

Schienenfahrzeuge, seien es Straßenbahnen oder auch Züge, bei denen die einzelnen Waggons durch gelenkige Verbindungen miteinander verbunden sind, sind aus dem Stand der Technik hinreichend bekannt.

Hierbei sind üblicherweise die einzelnen Waggons stirnseitig durch Übergänge verbunden, wobei sich ein solcher Übergang aus einer Übergangsbrücke oder Übergangsplattform und einem Balg zusammensetzt, wobei der Balg die Plattform oder die Brücke tunnelförmig umgibt.

Bei den Bälgen eines Überganges ist bekannt, die Seitenwand des Balges durch eine sogenannte Seitenwandverkleidung auf der Innenseite zum Schutz vor Vandalismus abzudecken. In diesem Zusammenhang wird auf die EP 0 625 459 B1 verwiesen. Aus dieser Literaturstelle ist eine Seitenwandverkleidung mit einer Platte bekannt, die um die Hochachse biegsam ausgebildet ist. Die Platte weist an ihren seitlichen Enden jeweils einen Elastomerteil auf, wobei der Elastomerteil auf einem Scharnier auf- und abrollbar angeordnet ist. Das Scharnier ist insofern drehbar ausgebildet. Die Platte selbst ist in Richtung auf die Innenseite des Übergangs zugewölbt ausgebildet. Fährt nun beispielsweise ein Zug durch eine Kurve, so wird auf der Kurveninnenseite die vorgewölbt ausgerichtete Platte sich weiter in dieser Richtung auswölben. Auf der Kurvenaußenseite hingegen findet eine Streckung der Seitenwandverkleidung dadurch statt, dass sich die Platte streckt, und dass sich die zu beiden Enden der Platte angeordneten Scharniere, die im Übrigen mit der jeweiligen Stirnwand des Fahrzeuges in Verbindung stehen, ausdrehen, sodass die Seitenwandverkleidung sich insgesamt entsprechend verlängert. Diese Seitenwandverkleidung hat sich äußerst bewährt, es findet hierbei jedoch eine minimale Verringerung der lichten Durchgangsbreite des Übergangs statt, da, wie bereits ausgeführt, zumindest auf der Kurveninnenseite die Seitenwand sich in Richtung der Mittellängsachse des Übergangs auswölbt.

Insofern ist bereits aus der EP 2 394 880 B1 eine Seitenwandverkleidung auf der Innenseite eines Balges eines Übergangs bekannt, die derart ausgebildet ist, dass sie sich zu beiden Enden auf eine dort angeordnete Haltevorrichtung auf- oder von dieser abrollen. Auch hier ist die Platte selbst aus einem biegsamen aber dennoch relativ steifen Material, üblicherweise einem Glasfaserverbundwerkstoff hergestellt. Nachteilig an diesem bekannten Stand der Technik ist, dass mit geeigneten Schneidwerkzeugen diese Seitenwandabdeckung dennoch vor Vandalismus nicht geschützt ist. So können mithilfe eines Teppichmessers Schnitte in die Platte ausgeführt werden.

Aus der EP 2 669 134 A1 und der DE 10 2007 004 516 A1 ist jeweils eine Seitenwandabdeckung bekannt, wobei die Seitenwandabdeckung eine elastisch nachgiebige Platte aufweist, wobei die Stirnseite durch eine entsprechende Vorrichtung rollbar verformbar gehalten ist. Bei der EP 2 669 134 A1 sind hierzu zu beiden stirnseitigen Enden der Platte Rollvorrichtungen vorgesehen. Bei der DE 10 2007 004 516 A1 verschiebt sich die Platte rollbar in eine am Wagenkasten ausgerichtete Nische.

Zur Versteifung zeigt die Platte bei der EP 2 669 134 A1 in die Platte eingelassene, beabstandet zueinander angeordnete Metallleisten. Bei der DE 10 2007 004 516 A1 hingegen ist die Platte als biegsame Metallplatte ausgebildet.

Die der Erfindung zugrunde liegende Aufgabe besteht darin, hier Abhilfe zu schaffen, insbesondere besteht die Aufgabe der Erfindung darin, eine solche Seitenwandverkleidung insbesondere gegen Vandalismus widerstandsfähiger auszugestalten.

Zur Lösung der Aufgabe wird erfindungsgemäß vorgeschlagen, dass zumindest eine der Haltevorrichtungen einen Rollkörper zum Auf- und Abrollen der Platten im Seitenbereich der Platte aufweist, wobei die Platte im Bereich zumindest einer Haltevorrichtung mindestens partiell einen gegenüber der Stärke in der Mitte der Platte verminderten Querschnitt aufweist, um den Auf- und Abwickelvorgang zu erleichtern, wobei die Platte im Bereich der mindestens einen Haltevorrichtung mindestens einen parallel zur Hochachse des Rollkörpers verlaufenden Gelenkstreifen aufweist.

Eine partiell aus Metall oder aus einem metallischen Werkstoff ausgebildete Platte wäre z. B. eine solche, bei der eine Metalleinlage auf einer Grundplatte aus einem anderen Werkstoff, z. B. einem Glasfaserverbundwerkstoff aufgesetzt ist. Denkbar ist auch ebenfalls die Metallplatte seitlich, dass heißt, im Bereich der Haltevorrichtungen mit einer Elastomerleiste zu versehen. Die Elastomerleiste kann hierbei als elastisch nachgiebige Verbindung mit den Stirnseiten der Wagenkästen fungieren. Das heißt, dass die erforderliche Dehnung durch die als Haltevorrichtung ausgebildete Elastomerleiste bereitgestellt wird. Zur drehbaren Ausbildung des Rollkörpers der Haltevorrichtung kann eine Spiralfeder als Torsionsfeder vorgesehen sein, durch die, wie bereits ausgeführt, die Drehbewegung zum Auf- und Abrollen der Platte auf dem Rollkörper ermöglicht wird. Um das Auf- bzw. auch das Abrollen zu erleichtern, weist die Platte mindestens einen, vorzugsweise mehrere parallel zur Längsachse des Rollkörpers verlaufende Gelenkstreifen auf. Ein solcher Gelenkstreifen stellt sich im einfachsten Fall als eine Querschnittsverminderung über die Höhe der Platte dar, sodass die Platte bei mehreren hintereinander angeordneten Gelenkstreifen im Schnitt einen etwa mäanderartigen Verlauf aufweist. Oder anders ausgedrückt besitzt die Platte zumindest im Bereich des oder der Rollkörper oder der Schale in Richtung der Hochachse verlaufende Nuten.

Darüber hinaus gibt es bewegliche Haltevorrichtungen, diese zeichnen sich beispielsweise dadurch aus, dass die Platte zumindest einseitig auf eine entsprechende Haltevorrichtung auf- und abrollbar ausgebildet ist. Das heißt, dass hierdurch die Platte in der Lage ist, sich auf veränderte Abstände zwischen den beiden Fahrzeugen einzustellen. Ist die Platte allerdings zu steif für einen Abrollvorgang, wie zuvor beschrieben, dann ist nach einer weiteren Ausführungsform vorgesehen, dass die Platte im neutralen Zustand der Fahrzeuge um die Hochachse gewölbt zwischen den Fahrzeugen eingebaut ist. Die Haltevorrichtungen, die die Platte zu beiden Seiten aufnehmen, sind zwar schwenkbar, der wesentliche Teil der Längung oder Verkürzung bei Kurvenfahrt wird aber durch den Grad der Wölbung der Platte zur Verfügung gestellt. Insbesondere umfasst die jeweilige Haltevorrichtung eine um wenige Grad schwenkbare bewegliche Schale, auf der die Platte endseitig aufliegt. Insbesondere ist in diesem Zusammenhang vorgesehen, dass die Platte in Richtung auf die Fahrzeuginnenseite zu gewölbt ausgebildet ist, um eine Beschädigung des Balges zu verändern. Es ist allerdings in einer Variante auch möglich, bewegliche Haltevorrichtungen vorzusehen, das heißt, dass man die Platte hierauf auf bzw. abrollen kann. Insofern umfasst zumindest eine von zwei Haltevorrichtungen für eine solche Platte z. B. einen Rollkörper, wobei der Rollkörper zum Auf- und Abrollen der Platte im Bereich des Übergangs auf der jeweiligen Stirnseite des Fahrzeugs drehbar ausgebildet ist. Das heißt, dass die eine Haltevorrichtung einen Rollkörper aufweist, und die andere Haltevorrichtung starr beispielsweise als Halb- oder Viertelschale ausgebildet ist, sodass die Platte einseitig auf die eine Haltevorrichtung aufrollbar ist. Gegenstand der Erfindung ist allerdings auch eine Ausführungsform mit zwei Haltevorrichtungen mit jeweils einem Rollkörper.

Erfindungsgemäß ist die Platte auch zumindest im Bereich des Rollkörpers mit einem verminderten Querschnitt versehen, um den Biegewiderstand beim Auf- und Abrollen zu vermindern. Das heißt, die Verminderung des Biegewiderstands, kann im Randbereich der Platte, also dort, wo die Platte durch die Haltevorrichtung aufgenommen wird, durch eine kontinuierliche Querschnittsverminderung durch eine in Längsrichtung der Platte verlaufende Schräge oder durch einen stufenförmigen Absatz erfolgen. Eine solche Platte, die vollständig aus Metall ausgebildet sein kann oder aber zumindest partiell aus Metall hergestellt ist, kann vorgewölbt sein, und auf schwenkbaren oder drehbaren im Querschnitt Halb- oder Viertelschalen als Teil der Haltevorrichtung angeordnet sein, wobei dann, wie bereits ausgeführt, die Längung im Wesentlichen aus der Wölbung der Platte und der Drehbewegung des oder der Halb- oder Viertelschalen heraus erfolgt.

Anhand der Zeichnungen wird die Erfindung nachstehend beispielhaft näher erläutert.
- Fig. 1: zeigt die erfindungsgemäße Platte mit den beiden Haltevorrichtungen in einer perspektivischen Ansicht von der Mittellängsachse des Übergangs aus gesehen, wobei die Wagenkästen, an denen die Haltevorrichtungen befestigt sind, lediglich angedeutet sind, wobei die Platte lediglich einseitig aufrollbar ist;
- Fig. 2: zeigt eine Ansicht gemäß der Linie II-II aus Fig. 1;
- Fig. 3: zeigt eine nicht beanspruchte Ausführungsform, bei der die Seitenwand in Richtung auf die Außenseite des Fahrzeugs um die Hochachse gewölbt ausgebildet ist;
- Fig. 4 und Fig.: zeigen die Ausbildung der Platte im Bereich des 5 Rollkörpers bzw. der Schale.

Die Figuren 1 und 2 zeigen eine Ausführungsform, bei der die Platte einseitig aufrollbar ist, das heißt, eine Haltevorrichtung ist als sich drehender Rollkörper zum Auf- und Abrollen der Platte ausgebildet. Die gegenüberliegende Haltevorrichtung ist feststehend ausgebildet.

Die insgesamt mit 1 bezeichnete Platte als Seitenwandabdeckung auf der Außenseite des Balges besitzt einen ersten Abschnitt 1a und einen zweiten Abschnitt 1b, wobei der erste und der zweite Abschnitt im Ausgangszustand der Platte, also weder im gestauchten noch im gestreckten Zustand, etwa gleich groß sind. Die Trennlinie zwischen den beiden Abschnitten 1a, 1b ist mit 1c bezeichnet. Der Abschnitt 1b kann hierbei steifer sein als der Abschnitt 1a, da er nicht aufgerollt wird. Das heißt, der Abschnitt 1a hat eine seitliche Erstreckung, die zu dem Maß des Aufrollwinkels korrespondiert. Die Durchgangsrichtung ist durch den Pfeil 27 gekennzeichnet, das heißt, die Platte als Seitenwandabdeckung befindet sich auf der Innenseite des Balges 30.

Die mit 1 bezeichnete Platte wird gemäß Fig. 1 und 2 auf der einen Seite durch die eine erste Haltevorrichtung 4 und auf der gegenüberliegenden Seite durch die andere zweite Haltevorrichtung 20 gehalten. Die eine erste Haltevorrichtung 4 umfasst hierbei eine Achse 5, wobei auf der Achse 5 etwa mittig auf der Achse eine Torsionsfeder 6 angeordnet ist. Die Torsionsfeder 6 wird durch eine Haltemanschette 7 auf der Achse 5 gehalten. Die Torsionsfeder 6 trägt den insgesamt mit 8 bezeichneten Rollkörper. Auf dem Rollkörper ist über eine Klemmleiste 9 die Platte 1 mit ihrem einen Ende befestigt.

Die Achse 5 wird, wie sich dies insbesondere in Anschauung von Fig. 2 ergibt, durch zwei Arme 10 gehalten, die mit der Stirnseite eines Fahrzeugs 12 verbunden sind.

Betrachtet man nunmehr noch einmal die Fig. 1, so erkennt man, dass der insgesamt mit 8 bezeichnete Rollkörper oberhalb und unterhalb der Torsionsfeder 6 eine Aussparung 14 aufweist, die der Aufnahme der beiden Arme 10 dient.

Wie bereits ausgeführt sorgt die Manschette 7 für die Halterung der Torsionsfeder 6 am unteren Ende der Torsionsfeder auf der Achse 5. Am oberen Ende ist die Torsionsfeder über ein Halteglied (verdeckt durch Rollkörper 8) mit dem Rollkörper 8 verbunden, wobei das Halteglied auf der Achse 5 lagert. Das Halteglied ist hier auf der Achse 5 verdrehbar gelagert.

Betrachtet man nun die zweite Haltevorrichtung 20, so erkennt man einen bogenförmigen Abschnitt 22, der durch zwei übereinander angeordnete Bügel 24 mit dem Fahrzeug 26 verbunden ist. Die Seitenwandabdeckung ist auch nur durch eine Klemmleiste 9 mit dem bogenförmigen Abschnitt 22 verbunden. Der bogenförmige Abschnitt 22 bildet mit dem Bügel 24 eine einteilige Baueinheit.

Die etwa mittig auf der Achse 5 angeordnete Torsionsfeder 6 steht über das Halteglied 16 mit dem Rollkörper 8 in Verbindung. Die eine erste Haltevorrichtung 4 und die andere zweite Haltevorrichtung 20 sind an dem jeweiligen Fahrzeug 12, 26 angeordnet. Die Torsionsfeder 6 trägt den Rollkörper und trägt damit auch die Platte 1. Die beiden Fahrzeuge 12 und 26 sind durch ein Gelenk miteinander verbunden (nicht dargestellt). Stehen die beiden Fahrzeuge nicht fluchtend zueinander, sondern befinden sich auf unterschiedlicher Höhe, was passieren kann, wenn ein solches Fahrzeug eine Senke durchfährt oder eine Kuppe überfährt, dann entsteht ein Höhenversatz zwischen den einander gegenüberliegenden Stirnseiten der beiden Fahrzeuge 12, 26. Insofern ist nun vorgesehen, dass die Torsionsfeder 6 einen solchen Höhenversatz in der Lage ist, auszugleichen. Dies geschieht im Einzelnen dadurch, dass die einzelnen Spiralgänge der Torsionsfeder beabstandet zueinander verlaufen. Das heißt, dass die Torsionsfeder in der Lage ist, sowohl in negativer als auch in positiver Richtung also nach unten und oben sich entlang der Achse verschieben kann. Das heißt, dass die Torsionsfeder 6 nicht nur die Aufgabe hat, den Rollkörper 8 zu verdrehen, sondern darüber hinaus hier auch noch die Aufgabe zukommt den Rollkörper zu tragen, und bei Höhenversatz der Fahrzeuge relativ zueinander aufgrund der Ausgestaltung der Torsionsfeder als Feder mit beabstandet zueinander angeordneten Spiralgängen diesen Höhenversatz zu kompensieren.

Dargestellt ist in den Figuren 1 und 2 eine Ausführungsform einer aufrollbaren Platte als Seitenwandabdeckung, wobei lediglich eine Haltevorrichtung in Form eines Rollkörpers die Platte aufrollbar aufnimmt. Die andere gegenüberliegende Haltevorrichtung ist starr, also nicht drehbar, mit dem entsprechenden Wagenkasten verbunden. Durch die Erfindung umfasst ist allerdings auch eine beidseitig aufrollbare Platte als Seitenwand, wobei dann in diesem Fall, die Haltevorrichtung 4 als aufrollbare Haltevorrichtung auch an der gegenüberliegenden Seite an der Stirnseite des Fahrzeugs angeordnet ist. Eine solche beidseitig aufrollbare Platte hat den Vorteil, dass gegebenenfalls engere Kurven durchfahren werden können, da die Längenänderung der Platte wesentlich größer sein kann, und zwar sowohl auf der Kurveninnen- als auch auf der Kurvenaußenseite.

Aus Fig. 3 ergibt sich nunmehr der Aufbau einer nicht beanspruchten Ausgestaltung der Platte 1 auf der Innenseite des Balges 30. Die hochbiegsame Platte 1, die zu beiden Enden durch eine drehbare oder schwenkbare Schale 44, 46 als Teil zweier Haltevorrichtungen 41, 42 aufgenommen wird, umfasst eine Hülse 45, 47, mit einer stationären Achse 48, 49 als Drehachse, um die sich die Hülse 45, 47 mit der Schale 44, 45 dreht. Die Hülse 45, 47 weist ein Gestell 31, 32 auf, durch das die Achse 48, 49 mit dem Fahrzeug 12, 26 in Verbindung steht. Um die Platte 1 in Richtung der Außenseite der Fahrzeuge gewölbt vorgespannt zu halten, ist eine Federeinrichtung 53 vorgesehen, die endseitig an den Schalen 44, 46 angelenkt ist.

Fig. 4 und 5 zeigen schematisch die Ausbildung der Platte 1 im Bereich des Rollkörpers 8 bzw. der Schalen 44, 46. Erkennbar ist, dass die Platte in diesem Bereich parallel zur Hochachse verlaufende Gelenkstreifen in Form von Nuten 3 aufweist, wobei die Ausgestaltung der Nuten 3, insbesondere in Hinblick auf die Tiefe, Breite und die Anzahl in Abhängigkeit des Radius des Rollkörpers und der Schalen erfolgt (Fig. 4). Insofern kann eine solche Platte aus Metall als "tailored blank" hergestellt sein, das heißt, speziell abgestimmt auf den Einsatzzweck und die bei dem Einsatzzweck auftretenden Kräfte mit z. B. den entsprechenden Gelenkstreifen versehen sein.

Fig. 5 zeigt eine Verminderung der Querschnittsfläche der Platte im Bereich des oder der Rollkörper 8 bzw. der Schalen 44, 46, um das Biegen der Platte beim Einrollen zu erleichtern. Hierbei ist im Seitenbereich der Platte in Längsrichtung der Platte im Bereich des oder der Rollkörper bzw. der Schalen zur Verminderung des Querschnitts ein Absatz 3b vorgesehen.

### Bezugszeichenliste:

- 1: Platte
- 1a: erster Abschnitt
- 1b: zweiter Abschnitt
- 1c: Trennlinie
- 3: Nut (Gelenkstreifen)
- 3b: Stufe
- 4: erste Haltevorrichtung
- 5: Achse
- 6: Torsionsfeder
- 7: Haltemanschette
- 8: Rollkörper
- 9: Klemmleiste
- 10: Arme
- 12: Fahrzeug
- 14: Aussparung
- 20: zweite Haltevorrichtung
- 22: bogenförmigen Abschnitt
- 24: Bügel
- 26: Fahrzeug
- 27: Pfeil
- 30: Balg
- 31: Gestell
- 32: Gestell
- 40: Pfeil
- 44: Schale
- 45: Hülse
- 46: Schale
- 47: Hülse
- 48: Achse
- 49: Achse
- 53: Federeinrichtung

## Patentansprüche

1. Übergang zwischen zwei durch eine gelenkige Verbindung miteinander verbundene Fahrzeuge, z. B. den Waggons eines Schienenfahrzeuges, wobei der Übergang einen Balg (30) umfasst, wobei der Balg (30) eine Seitenwandabdeckung in Form einer elastisch nachgiebigen Platte aufweist, wobei die Platte (1) an den Stirnseiten der Fahrzeuge durch jeweils eine Haltevorrichtung (4, 20, 41, 42) aufnehmbar, und wobei die Platte (1) zumindest partiell aus einem metallischen Werkstoff ausgebildet ist,
wobei zumindest eine der Haltevorrichtungen (4, 20) einen Rollkörper (8) zum Auf- oder Abrollen der Platte (1) im Seitenbereich der Platte aufweist, **dadurch gekennzeichnet, dass**
die Platte (1) im Bereich zumindest einer Haltevorrichtung (4, 20; 41, 42) mindestens partiell einen gegenüber der Stärke in der Mitte der Platte verminderten Querschnitt aufweist, um den Auf- oder Abwickelvorgang zu erleichtern, wobei die Platte (1)
im Bereich der mindestens einen Haltevorrichtung (4, 20, 41, 42) mindestens einen parallel zur Hochachse des Rollkörpers verlaufenden Gelenkstreifen (3) aufweist.

2. Übergang zwischen zwei durch eine gelenkige Verbindung miteinander verbundene Fahrzeuge nach Anspruch 1,
**dadurch gekennzeichnet,**
**dass** der Rollkörper (8) drehbar ausgebildet ist.

3. Übergang zwischen zwei durch eine gelenkige Verbindung miteinander verbundene Fahrzeuge nach einem der voranstehenden Ansprüche,
**dadurch gekennzeichnet,**
**dass** die Platte (1) an den Haltevorrichtungen (41, 42) angeordnet im neutralen Zustand der Fahrzeuge (12, 26) um die Hochachse gewölbt ausgebildet ist.

4. Übergang zwischen zwei durch eine gelenkige Verbindung miteinander verbundene Fahrzeuge nach einem der voranstehenden Ansprüche,
dadurch gekenzeichnet,
dass die Platte (1) in Richtung der Fahrzeuginnenseite gewölbt ausgebildet ist.

5. Übergang zwischen zwei durch eine gelenkige Verbindung miteinander verbundene Fahrzeuge nach einem der voranstehenden Ansprüche,
dadurch gekenzeichnet,
dass die Haltevorrichtungen (41, 42) als längliche Schalen (44, 46) ausgebildet sind.

6. Übergang zwischen zwei durch eine gelenkige Verbindung miteinander verbundene Fahrzeuge nach Anspruch 5,
dadurch gekenzeichnet,
dass die länglichen Schalen (44, 46) schwenk- oder drehbar ausgebildet sind.

7. Übergang zwischen zwei durch eine gelenkige Verbindung miteinander verbundene Fahrzeuge nach einem der voranstehenden Ansprüche,
**dadurch gekennzeichnet,**
**dass** die Platte (1) aus einem Federstahl ausgebildet ist.

8. Übergang zwischen zwei durch eine gelenkige Verbindung miteinander verbundene Fahrzeuge nach einem der voranstehenden Ansprüche,
**dadurch gekennzeichnet,**
**dass** die Platte (1) bei mehreren Gelenkstreifen (3) im Schnitt parallel zur Längsachse des Fahrzeugs einen mäanderartigen Verlauf aufweist.

9. Übergang zwischen zwei durch eine gelenkige Verbindung miteinander verbundene Fahrzeuge nach einem der voranstehenden Ansprüche,
**dadurch gekennzeichnet,**
**dass** die Platte (1) im Bereich zumindest einer Haltevorrichtung (4, 20; 41, 42) durch eine Stufe (3b) einen verminderten Querschnitt aufweist

## Claims

1. A transition between two vehicles with an articulated connection, for example, carriages of a rail vehicle, wherein the transition comprises a bellows (30), wherein the bellows (30) comprises a side wall cover in the form of an elastically resilient plate, wherein the plate (1) can be received on the front faces of the vehicles by a holding device (4, 20, 41, 42) each, and wherein the plate (1) is at least partially formed from a metallic material, wherein at least one of the holding devices (4, 20) comprises a rolling body (4) for rolling up or rolling off the plate (1) in the side portion of the plate,
**characterised in that**
the plate (1) in the area of at least one holding device (4, 20; 41, 42) at least partially comprises a cross-section reduced compared with the thickness in the centre of the plate in order to facilitate rolling up or rolling off, wherein the plate (1) in the area of the at least holding device (4, 20, 41, 42) comprises at least one hinge strip (3) extending parallel to the vertical axis of the rolling body.

2. The transition between two vehicles with an articulated connection according to claim 1,
**characterised in that**
the rolling body (8) is designed to be rotatable.

3. The transition between two vehicles with an articulated connection according to any one of the preceding claims,
**characterised in that**
the plate (1) located on the holding devices (41, 42) is designed to be curved around the vertical axis in neutral state of the vehicles (12, 26).

4. The transition between two vehicles with an articulated connection according to any one of the preceding claims,
**characterised in that**
the plate (1) is designed to be curved in the direction of the inside of the vehicle.

5. The transition between two vehicles with an articulated connection according to any one of the preceding claims,
**characterised in that**
the holding devices (41, 42) are designed as elongated shells (44, 46).

6. The transition between two vehicles with an articulated connection according to claim 5,
**characterised in that**
the elongated shells (44, 46) are designed to be pivotable or rotatable.

7. The transition between two vehicles with an articulated connection according to any one of the preceding claims,
**characterised in that**
the plate (1) is formed from a spring steel.

8. The transition between two vehicles with an articulated connection according to any one of the preceding claims,
**characterised in that**
the plate (1) on several hinge strips (3) in the section parallel to the longitudinal axis of the vehicle has a meandering shape.

9. The transition between two vehicles with an articulated connection according to any one of the preceding claims,
**characterised in that**
the plate (1) in the area of at least one holding device (4, 20; 41, 42) has a reduced cross-section by a shoulder (3b).

## Revendications

1. Passage entre deux véhicules reliées ensemble par une liaison articulée, par exemple, des wagons d'un véhicule sur rail, le passage comportant un soufflet (30), le soufflet (30) comportant un recouvrement de paroi latérale sous forme d'une plaque déformable élastiquement, la plaque (1) pouvant être reçue par une installation de maintien (4, 20, 41, 42) chacune aux faces frontales des véhicules, et la plaque (1) étant formée au moins partiellement d'un matériau métallique, au moins une des installations de maintien (4, 20) comportant un élément roulant (4) pour enrouler et dérouler la plaque (1) dans la partie latérale de la plaque,
**caractérisé en ce**
**que** la plaque (1) dans la zone de l'au moins une installation de maintien (4, 20; 41, 42) comportant au moins partiellement une section transversale réduite par rapport à l'épaisseur au centre de la plaque pour faciliter l'enroulement et le déroulement, la plaque (1) comportant dans la zone de l'au moins une installation de maintien (4, 20, 41, 42) au moins une bande articulée (3) parallèle à l'axe vertical de l'élément roulant.

2. Passage entre deux véhicules reliées ensemble par une liaison articulée selon la revendication 1,
**caractérisé en ce**
**que** l'élément roulant (8) est conçu de manière rotative.

3. Passage entre deux véhicules reliées ensemble par une liaison articulée selon l'une quelconque des revendications précédentes,
**caractérisé en ce**
**que** la plaque (1) agencée aux installations de maintien (41, 42) est courbée autour de l'axe vertical à l'état neutre des véhicules (12, 26).

4. Passage entre deux véhicules reliées ensemble par une liaison articulée selon l'une quelconque des revendications précédentes,
**caractérisé en ce**
**que** la plaque (1) est conçue sous forme courbée dans la direction du côté intérieur du véhicule.

5. Passage entre deux véhicules reliées ensemble par une liaison articulée selon l'une quelconque des revendications précédentes,
**caractérisé en ce**
**que** les installations de maintien (41, 42) sont conçues en tant que coquilles allongées (44, 46).

6. Passage entre deux véhicules reliées ensemble par une liaison articulée selon la revendication 5,
**caractérisé en ce**
**que** les coquilles allongées (44, 46) sont réalisées de manière pivotante ou rotative.

7. Passage entre deux véhicules reliées ensemble par une liaison articulée selon l'une quelconque des revendications précédentes,
**caractérisé en ce**
**que** la plaque (1) est en acier à ressort.

8. Passage entre deux véhicules reliées ensemble par une liaison articulée selon l'une quelconque des revendications précédentes,
**caractérisé en ce**
**que** la plaque (1) aux plusieurs bandes articulées (3) comporte un parcours en méandres en coupe en parallèle à l'axe longitudinal.

9. Passage entre deux véhicules reliées ensemble par une liaison articulée selon l'une quelconque des revendications précédentes,
**caractérisé en ce**
**que** la plaque (1) dans la zone de l'au moins une installation de maintien (4, 20; 41, 42) comporte une section transversale réduite par un épaulement (3b).
